# EUROPÄISCHE PATENTSCHRIFT

(11) **EP 0 191 930 B1**
(45) Veröffentlichungstag und Bekanntmachung des Hinweises auf die Patenterteilung: **01.06.1988**
(21) Anmeldenummer: 85115959.0
(22) Anmeldetag: 13.12.1985
(51) Int. Cl.: F02D 1/12

(54) **Kraftstoffeinspritzpumpe für Brennkraftmaschinen**
Fuel injection pump for internal-combustion engines
Pompe d'injection de combustible pour moteurs à combustion interne

(30) Priorität: 21.02.1985 DE 3506041
(43) Veröffentlichungstag der Anmeldung: 27.08.1986
(73) Patentinhaber: ROBERT BOSCH GMBH, 70442 Stuttgart (DE)
(72) Erfinder: Laufer, Helmut, D-7016 Gerlingen (DE)

(56) Entgegenhaltungen:
- DE-A- 3 146 499
- FR-A- 2 367 919
- GB-A- 2 111 252

## Beschreibung

### Stand der Technik

Die Erfindung geht von einer Brennkraftmaschine nach der Gattung des Hauptanspruchs aus. Bei einer solchen durch die DE-A-31 46 499 bekannten Kraftstoffeinspritzpumpe ist ein verstellbarer Volllastanschlag vorgesehen, der durch einen Stellkolben verstellbar ist, der mit drehzahlabhängiger Kraft entgegen der Kraft einer Rückstellfeder verschiebbar ist. Zusätzlich zur Rückstellfeder wird der Kolben durch einen Steuerdruck beaufschlagt, der entsprechend der Dichte der den Brennräumen der Brennkraftmaschine zugeführten Luft modifiziert wird. Der Steuerdruck wird dabei vom Druck einer Konstantdruckquelle abgeleitet, gegenüber der der Rückstellraum mittels einer Drossel abgekoppelt ist. Zur Modifizierung dieses Druckes ist ein durch Membrandruckdosen verstellbarer Entlastungsquerschnitt steuerbar. Diese Einrichtung hat den Zweck mit einem hohen Arbeitsvermögen einen Vollastanschlag zu verstellen, dessen Weg in Abhängigkeit von der Luftdichte gesteuert wird.

### Vorteile der Erfindung

Die erfindungsgemässe Kraftstoffeinspritzpumpe mit den kennzeichnenden Merkmalen des Hauptanspruchs hat demgegenüber den Vorteil, dass mit Hilfe des elektrisch gesteuerten Ventils der Anschlag für den Kraftstoffmengenverstellhebel in einfacher und wirksamer Weise bei Überschreiten der Höchstdrehzahl im Sinne einer Reduzierung der Kraftstoffhöchsteinspritzmenge verstellt wird. Auf diese Weise kann in einfacher Weise die maximale Drehzahl der Brennkraftmaschine begrenzt werden, was insbesondere bei Verwendung einer elektrischen Steuerung der Kraftstoffeinspritzmenge in den übrigen Betriebsbereichen der Brennkraftmaschine von Vorteil ist. Bei Ausfall der normalen Kraftstoffmengensteuerung kann mit dieser Zusatzeinrichtung ein Überschreiten der Höchstdrehzahl vermieden werden. Zudem lässt sich mit der Ausgestaltung der Erfindung auch in einfacher Weise die Brennkraftmaschine abstellen, indem die Entlastungsleitung ständig geöffnet bleibt.

Eine vorteilhafte Ausgestaltung besteht im Anspruch 2, wodurch der Einsatz eines einfachen Zweiwegeventils möglich ist. Eine besonders vorteilhafte Ausgestaltung besteht in der Ausgestaltung nach Anspruch 5, mit der erreicht werden kann, dass bei Überschreiten der Höchstdrehzahl oder der Höchstgeschwindigkeit des mit der Brennkraftmaschine betriebenen Fahrzeugs eine Abregelsteilheit von Einspritzmengen über Drehzahländerung erreicht werden kann, die den üblichen Abregelkurven von Kraftstoffeinspritzpumpenreglern entspricht. Dabei kann mit dem Tastverhältnis auch die Steilheit (P-Grad) variiert werden.

### Zeichnung

Zwei Ausführungsbeispiele der Erfindung werden nachstehend beschrieben. Es zeigen Figur 1 ein erstes Ausführungsbeispiel mit einem 3/2-Ventil und Figur 2 ein zweites Ausführungsbeispiel mit einem 2/2-Magnetventil.

### Beschreibung der Ausführungsbeispiele

In Figur 1 ist ein Teil einer Kraftstoffeinspritzpumpe dargestellt, die z.B. eine Verteilereinspritzpumpe sein kann. Diese weist in bekannter Weise einen Kraftstoffmengenverstellhebel 2 auf, der einen nicht weiter gezeigten, auf einem Pumpenkolben verschiebbaren Ringschieber zur Steuerung der Kraftstoffeinspritzmenge betätigt. Er liegt bei Volllaststellung an einem verstellbaren Anschlag 3 an, der Teil eines Winkelhebels 4 ist, der im Pumpengehäuse ortsfest gelagert ist und von einem Abtaststift 5 verdreht werden kann. Dieser Abtaststift ist in einer Bohrung 8 geführt und ragt rechtwinklig in einen im Gehäuse der Kraftstoffeinspritzpumpe angeordneten Zylinder 9 hinein. In diesem ist ein Stellkolben 11 geführt, der auf seiner einen Stirnseite 12 in dem Zylinder 9 einen Arbeitsraum 14 einschliesst. Dieser ist über eine an der Stirnseite 15 des Zylinders 9 befindliche Drosselbohrung 16 ständig mit einem Raum verbunden, der mit Druckmittel gefüllt ist, dessen Druck drehzahlabhängig gesteuert wird. Dieser Raum ist im ausgeführten Beispiel der mit Kraftstoff gefüllte Saugraum 17 der Kraftstoffeinspritzpumpe, wobei die Versorgung mit Kraftstoff durch eine Kraftstofförderpumpe 18 erfolgt, die aus einem Kraftstoffvorratsbehälter 19 Kraftstoff ansaugt und deren Förderseite über ein Drucksteuerventil 20 entlastbar ist. Die Kraftstofförderpumpe wird synchron zur Antriebsdrehzahl der Kraftstoffeinspritzpumpe angetrieben und erzeugt im Saugraum 17 unter Mitwirkung des Drucksteuerventils einen drehzahlabhängigen Druck.

Der Stellkolben 11 weist im Bereich des Eindringens des Abtaststiftes 5 in den Zylinder 9 an seiner Mantelfläche eine Kontur 21 auf, durch die die Stellung des Abtaststiftes beim Verschieben des Stellkolbens bestimmt wird. Die Rückseite 22 des Stellkolbens 11 schliesst in dem Zylinder einen Rückstellraum 23 ein, in dem eine Rückstellfeder 24 angeordnet ist, die die Rückseite des Stellkolbens beaufschlagt. Vom Rückstellraum 23 führt eine Druckleitung 25 ab, zu einem Dreiwegeventil 27. Einer der anderen Anschlüsse dieses Ventils ist mit einer Entlastungsleitung 28 verbunden, die zum Kraftstoffvorratsbehälter 19 führt, während der dritte Anschluss des Dreiwegeventils über eine Druckleitung 29 zur Druckseite der Kraftstoffförderpumpe führt. Das Dreiwegeventil ist im gezeigten Beispiel als 3/2-Magnetventil ausgebildet, das von einer Steuereinrichtung 30 schaltbar ist. Die Streuereinrichtung erhält als Steuersignal den Drehzahlwert der Brennkraftmaschine bzw. ein Steuersignal über die Fahrgeschwindigkeit eines mit der Brennkraftmaschine betriebenen Kraftfahrzeugs. Gegebenenfalls sind weitere Parametereingänge vorgesehen, mit denen ein Sollwert für eine Höchstdrehzahl bzw. Höchstgeschwindigkeit gebildet wird.

Die Steuereinrichtung vergleicht den Istdrehzahlwert mit dem Sollwert und steuert bei Überschreiten des Sollwertes das Dreiwegeventil 27 an. Die Ansteuerung des Dreiwegeventils kann dabei getaktet erfolgen mit einstellbarem Tastverhältnis. Das Ventil schaltet dann die Druckleitung 25 einmal mit der Entlastungsleitung 28 zusammen und in seiner anderen Stellung mit der Druckleitung 29 zusammen. Auf diese Art und Weise kann der Druck im Rückstellraum 23 modifiziert werden. In der gezeigten Ruhestellung des Dreiwegeventils ist der Rückstellraum mit der Druckleitung 29 verbunden, so dass der Stellkolben hydraulisch druckausgeglichen ist und sich auf seiner äussersten linken gezeigten Position befindet. Wird die Höchstdrehzahl überschritten, so wird der Rückstellraum zur Entlastungsleitung 28 hin entlastet, so dass als Rückstellkraft nur noch die Kraft der Feder 24 wirksam ist und der Stellkolben durch den im Saugraum 17 herrschenden hydraulischen Druck nach rechts verschoben wird. Dabei wird der Abtaststift der Kontur 21 folgend in den Zylinder 9 hineinbewegt und der Winkelhebel unter Einwirkung einer Rückstellfeder 6 so geschwenkt, dass der Vollastanschlag 3 den Kraftstoftmengenverstellhebel 2 in Richtung Mindermenge verschiebt.

Durch ein bestimmtes Tastverhältnis, mit dem das Dreiwegeventil angesteuert wird, lässt sich ein bestimmter Druck im Rückstellraum 23 einstellen und damit auch die Verschieberate des Stellkolbens 11. Auf diese Art und Weise lässt sich die Abregelkurve bezüglich ihrer Steilheit, auch P-Grad genannt, einstellen.

Ergänzend zu der oben beschriebenen Ansteuerung des Dreiwegeventils kann dieses auch durch einen Schalter 34 mit der Versorgungsspannung beaufschlagt werden, so dass es in geöffnete Stellung gebracht wird und die Druckleitung 25 mit der Entlastungsleitung 28 verbindet. Bei entsprechend ausgestalteter Kontur 21 lässt sich dadurch ein Stillsetzen der Brennkraftmaschine erzielen, indem die Kraftstoffeinspritzmenge bis zum Stillstand abgeregelt wird.

Statt des in Figur 1 verwendeten Dreiwegeventils kann auch ein Zweiwegeventil 31 verwendet werden, wie es in Figur 2 dargestellt ist. Dieses Ventil ist vorzugsweise auch als Zweistellungsventil ausgebildet und sitzt in der Verbindung zwischen Druckleitung 25 und Entlastungsleitung 28. In seiner gezeigten Ruhestellung ist diese Verbindung unterbrochen, während bei Strombeaufschlagung das 2/2-Magnetventil die Leitungen miteinander verbindet. Zusätzlich ist nun die Druckleitung 29 über eine Drossel 33 unmittelbar mit der Druckleitung 25 verbunden. Diese Drossel wirkt als Abkuppeldrossel dann, wenn mit Hilfe einer getakteten Ansteuerung des 2/2-Magnetventils 31 der Druck im Rückstellraum 23 modifiziert werden soll. Bei Daueröffnung des Ventils 31 wird der Rückstellraum ganz entlastet, so dass der Stellkolben 11 soweit verschoben wird, dass der Mengenverstellhebel in Abstellposition gebracht wird.

## Patentansprüche

1. Kraftstoffeinspritzpumpe für Brennkraftmaschinen mit einem Saugraum (17), der mit Kraftstoff gefüllt ist, dessen Druck drehzahlabhängig gesteuert wird, mit einem Kraftstoffmengenverstellhebel (2), der durch einen Regler verstellbar ist, mit einem Anschlag (3) für den Kraftstoffmengenverstellhebel (2) durch den dessen Stellweg in Richtung Kraftstoffeinspritzmengenvergrösserung begrenzbar ist und der durch einen Stellkolben (11) verstellbar ist, der einerseits dem im Saugraum (17) herrschenden Kraftstoffdruck ausgesetzt ist und andererseits einen Rückstellraum (23) begrenzt und dort von einer Rückstellkraft beaufschlagt ist, die den Kraftstoffmengenverstellhebel (2) in Richtung Kraftstoffeinspritzmengenverminderung beaufschlagt und die durch einen in Abhängigkeit von Betriebsparametern gesteuerten Kraftstoffdruck modifiziert wird, wobei der Rückstellraum (23) mit einer Entlastungsleitung verbindbar ist, dadurch gekennzeichnet, dass dem Rückstellraum (23) Kraftstoff mit im Saugraum (17) herrschenden Druck zuführbar ist und der Rückstellraum über ein elektrisch gesteuertes Ventil (27, 31), das durch eine elektrische Steuereinrichtung (30) bei Überschreiten eines Höchstdrehzahl- oder Höchstgeschwindigkeitswertes gesteuert wird, mit der Entlastungsleitung (28) verbindbar ist.

2. Kraftstoffeinspritzpumpe nach Anspruch 1, dadurch gekennzeichnet, dass der Rückstellraum (23) über eine Drossel (33) ständig mit dem Saugraum (17) verbunden ist und über das Ventil (31) mit der Entlastungsleitung (28) verbindbar ist.

3. Kraftstoffeinspritzpumpe nach Anspruch 1, dadurch gekennzeichnet, dass das Ventil (27) ein 3-Wegeventil ist, von dessen Anschlüssen einer mit dem Rückstellraum (23), einer mit dem Saugraum (17) und einer mit der Entlastungsleitung (28) verbunden ist.

4. Kraftstoffeinspritzpumpe nach Anspruch 2 oder 3, dadurch gekennzeichnet, dass das Ventil (27, 31) ein 2-Stellungsventil ist.

5. Kraftstoffeinspritzpumpe nach Anspruch 4, dadurch gekennzeichnet, dass das Ventil (27, 31) von der Steuereinrichtung (30) getaktet betätigt wird.

6. Kraftstoffeinspritzpumpe nach einem der vorstehenden Ansprüche, dadurch gekennzeichnet, dass der Stellkolben zusätzlich zur durch den unter Druck stehenden Kraftstoff aufgebrachten Rückstellkraft von einer Rückstellfeder (24) belastet ist.

## Claims

1. Fuel injection pump for internal-combustion engines, with a suction space (17) filled with fuel, the pressure of which is controlled as a function of the engine speed, with a fuel-rate adjusting lever (2) adjustable by means of a controller, and with a stop (3) for the fuel-rate adjusting lever (2) by means of which the regulating travel of the latter can be limited in the direction of an increase in the fuel-injection rate, and which can be adjusted by means of a regulating piston (11) which, on the one hand, is exposed to the fuel pressure prevailing in the suction space (17) and, on the other hand, limits a restoring space (23) and is subjected there to a restoring force which is exerted on the fuel-rate adjusting lever (2) in the direction of a reduction in the fuel-injection rate and which is modified by means of a fuel pressure controlled as a function of operating parameters, the restoring space (23) being connectable to a relief line, characterized in that fuel at the pressure prevailing in the suction space (17) can be fed to the restoring space (23), and the restoring space is connectable to the relief line (28) via an electrically controlled valve (27, 31) controlled by an electrical control device (30) when a maximum engine- speed or maximum driving-speed value is exceeded.

2. Fuel injection pump according to Claim 1, characterized in that the restoring space (23) is constantly connected to the suction space (17) via a throttle (33) and is connectable to the relief line (28) via the valve (31).

3. Fuel injection pump according to Claim 1, characterized in that the valve (27) is a three-way valve, of the connections of which one is connected to the restoring space (23), one to the suction space (17) and one to the relief line (28).

4. Fuel injection pump according to claim 2 or 3, characterized in that the valve (27, 31) is a two- position valve.

5. Fuel injection pump according to Claim 4, characterized in that the valve (27, 31) is actuated in a timed manner by the control device (30).

6. Fuel injection pump according to one of the preceding claims, characterized in that the regulating piston, in addition to being subjected to the restoring force exerted by the pressurized fuel, is loaded by a restoring spring (24).

## Revendications

1. Pompe à injection de carburant pour des moteurs à combustion interne, comportant une chambre d'aspiration (17) qui est remplie de carburant et dont la pression est commandée en fonction de la vitesse de rotation du moteur, un levier de réglage (2) de la quantité de carburant, qui est réglable avec un régulateur, une butée (3) pour le levier de réglage (2) de la quantité de carburant et par laquelle la plage de positionnement de ce levier peut être limitée dans le sens de l'augmentation de la quantité injectée de carburant, ce levier étant réglable en position par un piston de positionnement (11), lequel est soumis d'un côté à la pression du carburant régnant dans la chambre d'aspiration (17), et est délimité de l'autre côté par une chambre de réserve (23) et est actionné par une force de rappel, laquelle actionne le levier de réglage (2) de la quantité de carburant dans le sens d'une diminution de la quantité injectée de carburant, et qui est modifiée par une pression du carburant commandée en fonction de paramètres de fonctionnement, la chambre de réserve (23) pouvant être reliée avec une conduite de décharge, caractérisée en ce que du carburant peut être apporté à la chambre de réserve (23), sous la pression régnant dans la chambre d'aspiration (17), et que la chambre de réserve peut être reliée à la conduite de décharge (28) par une soupape commandée électriquement (27, 31), laquelle est commandée par un dispositif électrique de commande (30) en cas de dépassement d'une valeur maximale de la vitesse de rotation du moteur à combustion interne, ou d'une valeur maximale de la vitesse du véhicule automobile entraîné par le moteur à combustion interne.

2. Pompe à injection de carburant selon la revendication 1, caractérisée en ce que la chambre de réserve (23) est constamment reliée à la chambre d'aspiration (17) par l'intermédiaire d'un goulot d'étranglement (33), et à la conduite de décharge (28) par l'intermédiaire de la soupape (31).

3. Pompe à injection de carburant selon la revendication 1, caractérisée en ce que la soupape (27) est une soupape à trois voies, dont les branchements sont reliés, un à la chambre de réserve (23), un à la chambre d'aspiration (17), et un à la conduite de décharge (28).

4. Pompe à injection de carburant selon les revendications 2 ou 3, caractérisée en ce que la soupape (27, 31) est une soupape à deux positions.

5. Pompe à injection de carburant selon la revendication 4, caractérisée en ce que la soupape (27,31) est actionnée en cadence par un dispositif de commande (30).

6. Pompe à injection de carburant selon l'une quelconque des revendications précédentes, caractérisée en ce que le piston de positionnement, en plus de la force de rappel créée par le carburant présent sous pression, est soumis à un ressort de rappel (24).
